# EUROPÄISCHE PATENTSCHRIFT

(11) **EP 1 967 485 B1**
(45) Veröffentlichungstag und Bekanntmachung des Hinweises auf die Patenterteilung: **25.12.2013**
(21) Anmeldenummer: 08002609.9
(22) Anmeldetag: 13.02.2008
(51) Int. Cl.: B66F 9/14, B66F 9/16, B66F 9/22

(54) **Flurförderzeug**
Industrial truck
Chariot de manutention

(30) Priorität: 06.03.2007 DE 102007010697
(43) Veröffentlichungstag der Anmeldung: 10.09.2008
(73) Patentinhaber: Jungheinrich Aktiengesellschaft, 22047 Hamburg (DE)
(72) Erfinder: Stolten, Thomas, 22967 Tremsbüttel (DE)
(74) Vertreter: Graalfs, Edo

(56) Entgegenhaltungen:
- EP-A- 1 067 296
- EP-A- 1 760 033
- DE-T2- 69 807 098
- JP-A- 2003 267 682
- US-A- 5 292 219

## Beschreibung

Die Erfindung bezieht sich auf ein Flurförderzeug nach Anspruch 1. Insbesondere bezieht sich die Erfindung auf ein Flurförderzeug, das neben einer Heben- und Senkenfunktion für ein Lastaufnahmemittel auch Nebenfunktionen aufweist, insbesondere für das Lastaufnahmemittel.

Ein derartiges Flurförderzeug ist etwa aus DE 698 07 098 T4 2004.07.15 bekannt geworden. Neben der Heben- und Senkenfunktion ist das Verfahren der Lastgabel vom Hubmast fort bzw. auf diesen zu mit Hilfe eines Verstellzylinders zu bewerkstelligen sowie ferner das Schwenken des Lastaufnahmemittels. Es ist auch bekannt, das Lastaufnahmemittel, z.B. die Lastgabel, nicht nur um eine horizontale Achse zu kippen, sondern auch entlang einer horizontalen Achse seitlich zu verschieben. Schließlich ist auch ein sogenannter Dreiseitenstapler bekannt geworden, bei dem die Lastgabel zudem um eine vertikale Achse verschwenkt werden kann.

JP 2003 267682 beschreibt ein Flurförderzeug, wobei ein Schaltventil in Form eines Proportionalventils am Träger angeordnet ist.

Die Betätigung der einzelnen Funktionen in den Flurförderzeugen erfolgt üblicherweise auf hydraulischem Wege. Im Antriebsteil des Flurförderzeugs ist eine motorbetriebene Hydraulikpumpe angeordnet, die über Schläuche mit den Steuerventilen für die einzelnen Funktionen verbunden ist.

Die Funktionen Neigen und Seitenschub eines Lastaufnahmemittels, das an einem höhenverstellbaren Träger angebaut ist, werden üblicherweise über Proportionalventile betätigt. Zwischen dem Proportionalventil, das zumeist im Antriebsteil angeordnet ist und dem Verbraucher am Hubgerüst liegen oft mehrere Meter Hydraulikschlauch. Bei einer Funktions anforderung wird der Hydraulikschlauch mit Druck beaufschlagt. Er dehnt sich dabei aus. Da die Nebenfunktionen nur einen geringen Volumenstrom benötigen, zum Beispiel 6 bis 8 Liter pro Minute, resultiert aus dem beschriebenen Effekt eine deutliche Ansprechverzögerung der Nebenfunktionen. Dieser Effekt tritt verstärkt bei längeren Schläuchen, d.h. bei größeren Hubhöhen, und größeren Nutzlasten auf, da mit der Länge des Schlauchs und steigendem Druck auch das Speichervermögen der Schläuche steigt.

In der nicht vorveröffentlichten EP 1 760 033 A2 wird für ein Klammergerät, das an einem Hubgerüst eines Flurförderzeugs angebracht ist für die Betätigung von Klammerzylindern, ein Schaltventil im Antriebsteil angeordnet. Ein Proportionalventil zur schnellen Regelung des Klammerdrucks in den Klemmzylindern ist am Träger für die Klammern angeordnet. Zum Öffnen oder Schließen der Klammern ist das Proportionalventil nicht vorgesehen.

Der Erfindung liegt die Aufgabe zugrunde, ein Flurförderzeug mit am Hubgerüst zu betätigender Lastgabel zu schaffen, wobei die Ansprechverzögerung reduziert ist.

Diese Aufgabe wird durch die Merkmale des Patentanspruchs 1 gelöst.

Bei der Erfindung ist das Proportionalventil am Träger angebracht, und am Antriebsteil ist ein Schaltventil angeordnet, das den Hydraulikschlauch wahlweise mit der Hydraulikpumpe verbindet oder von dieser trennt. Die über das Proportionalventil zu betätigenden Zylinder verstellen die Lastgabel seitlich oder in ihrer Neigung zur Horizontalen.

Wird das Proportionalventil unmittelbar am Träger, zum Beispiel für die Lastgabel, in der Nähe der Last positioniert, so können die Schläuche mit deutlich höherem Volumenstrom befüllt werden als dies für die Versorgung der Funktionen notwendig ist, da sich die Drosselstelle nun nicht mehr eingangs, sondern ausgangs (lastseitig) der Hydraulikschläuche befindet. Hierdurch verringert sich die Ansprechzeit der Funktionen, da die durch die Schlauchdehnung verursachte Totzeit aufgrund der höher einzustellenden Pumpendrehzahl reduziert wird. Nach der Befüllungsphase des Hydraulikschlauchs kann die Drehzahl der Pumpe für die benötigte Druckreserve sorgen. Der Ausgangsdruck der Hydraulikpumpe steht unmittelbar am Proportionalventil an. Dadurch wird gewährleistet, daß der Volumenstromanforderung des Verbrauchers jederzeit genügend Reserven gegenüberstehen, was zu einer deutlich konstanteren Funktionsgeschwindigkeit führt, insbesondere wenn weitere Verbraucher von der Pumpe zu versorgen sind.

Um die Totzeit bis zum vollständigen Befüllen der Schläuche noch weiter zu verringern, kann nach Anforderung einer Nebenfunktion die Pumpendrehzahl kurzzeitig deutlich überhöht werden.

Die Erfindung ist geeignet für eine die Funktion des seitlichen Verschiebens der Lastgabel und einer Neigungsverstellung der Lastgabel um eine horizontale Achse. Für jede Funktion ist ein Verstellzylinder erforderlich. Diese können nach einer Ausgestaltung der Erfindung über ein gemeinsames Proportionalventil angesteuert werden, das eine Neutralstellung aufweist sowie zwei Arbeitsstellungen, wobei jeder Arbeitsstellung ein Hydraulikzylinder zugeordnet ist.

Es ist üblich, bei einer Ansteuerung über ein Proportionalventil eine Druckwaage vorzusehen, um den eingestellten Volumenstrom zu regeln. Daher sieht die Erfindung vor, daß auch eine dem Proportionalventil zugeordnete Druckwaage am Träger angebracht ist.

Zusammenfassend kann daher festgestellt werden, daß durch die erfindungsgemäße Anordnung der Ventile ausgangsseitig bzw. lastseitig der Schläuche der Staudruck vor dem Proportionalventil nicht eingangsseitig, sondern ausgangsseitig, d.h. also lastseitig der Hydraulikschläuche erzeugt wird und damit höher ausfallen kann. Volumenstrom und Druck werden dadurch gleichmäßig, und der Druckverlust in den Leitungen wird kompensiert.

Die Erfindung wird nachfolgend anhand von Zeichnungen näher erläutert.
- Fig. 1: zeigt äußerst schematisch die Seitenansicht eines Schubmaststaplers.
- Fig. 2: zeigt eine hydraulische Schaltungsanordnung für den Schubmaststapler nach Fig. 1.

Ein in Fig. 1 dargestellter Schubmaststapler 30 weist ein Hubgerüst 32 auf, das am Antriebsteil 34 gehalten und mit Hilfe eines nicht gezeigten Hydraulikzylinders entlang des Doppelpfeils 36 verschiebbar ist. Am Hubgerüst 32 ist ein Träger 38 in der Höhe verstellbar, wie durch Doppelpfeil 40 angedeutet. Am Träger 38 ist eine Lastgabel 42 angebracht, die mit Hilfe eines ebenfalls nicht gezeigten Verstellzylinders um eine horizontale Achse verschwenkbar ist, wie durch Doppelpfeil 44 angedeutet. Die Lastgabel 42 ist außerdem entlang einer horizontalen Achse gegenüber dem Träger 38 verschiebbar, wie durch Pfeilenden 46 angedeutet. Auch hierfür ist ein Verstellzylinder erforderlich.

In Fig. 2 ist ein Hubzylinder 23 für das Hubgerüst 32 zu erkennen, der über ein Lasthalte- und Senkenventil 21 und eine Druckwaage 22 an eine Hydraulikpumpe 1 anschließbar ist.

In Fig. 2 ist ferner ein Verstellzylinder 5 beispielsweise für die Neigung der Lastgabel 42 vorgesehen. Ein Verstellzylinder 6 ist für den Seitenschub der Lastgabel 42 gemäß 46 in Fig. 1 vorgesehen. Ein Verstellzylinder 17 ist für den Mastschub 36 vorgesehen.

Die hydraulischen Verstellzylinder 5, 6 und 17 werden ebenfalls von der Hydraulikpumpe 1 versorgt, die von einem nicht gezeigten Elektromotor angetrieben ist. Sie saugt Hydraulikmedium aus einem Tank 20. Eine Druckleitung 9 von der Pumpe 1 führt zu einem Schaltventil 10, das in der dargestellten Neutralstellung die Druckleitung 9 absperrt. Bei Überdruck spricht ein Überdruckventil 19 an, um Medium in den Tank 20 zurückzuleiten. Vom Schaltventil 10 gehen zwei Druckleitungen 7, 8 ab, die in Form von Hydraulikschläuchen zu den Hydraulikzylindern 5, 6 geführt sind. Sie können eine Länge von mehreren Metern aufweisen, je nach maximaler Hubhöhe der Lastgabel 42. Am Ende der Hydraulikleitungen 7, 8 ist eine Druckwaage 2 sowie ein Proportionalventil 11 angeordnet. Diese beiden hydraulischen Komponenten befinden sich am Träger 38 gemäß Fig. 1. Das Proportionalventil 11 weist eine Neutralstellung auf, in der beide Hydraulikzylinder 5, 6 nicht mit Medium versorgt werden. In der einen Arbeitsstellung erfolgt eine Versorgung eines der beiden Hydraulikzylinder 5, 6 nach Maßgabe des angesteuerten Elektromagneten für das Proportionalventil. Dabei sorgt die Druckwaage 2 dafür, daß ein geregelter Volumenstrom dem Hydraulikzylinder 5 bzw. 6 zugeführt wird. Es hängt von der Schaltstellung des Schaltventils 10 ab, welche Seite des Hydraulikventils 5 bzw. 6 mit Druckmittel versorgt und welche Seite mit dem Tank 10 verbunden wird.

Die von einer strichpunktierten Linie 26 eingekästelte Hydraulikeinheit (Ventilblock) aus Druckwaage 2 und Proportionalventil 11 befindet sich am Träger 38 für die Lastgabel 42.

Ein Proportionalventil 16, dem eine Druckwaage 24 vorgeschaltet ist, ist ebenfalls im Fahrzeug, d.h. im Antriebsteil 34 untergebracht und sorgt für die proportionale Ansteuerung des Arbeitszylinders 17 für den Mastschub.

Der Ventilblock 25 gemäß Fig. 2 befindet sich am Fahrzeug.

Während der Befüllungsphase der Hydraulikleitungen (Schläuche) 7, 8 ist Q_{1.1} > Q₁. Q ist der Volumenstrom bei der Pumpendrehzahl n. Q_{1.1} ist der Volumenstrom bei der Pumpendrehzahl n₁. Während der Bewegungsphase ist Q_{1.1} größer oder gleich Q_{1.} Nach der Befüllungsphase des Schlauchs sorgt die Drehzahl n, der Pumpe 1 für die benötigte Druckreserve p_{1.1}. Der Druck p_{1.1} zwischen Pumpe 1 und Druckwaage 2 ist größer p_{2.1}, d.h. am Eingang der Zylinder 5 bzw. 6. Dadurch ist gewährleistet, daß der Volumenstromanforderung der Hydraulikzylinder 5, 6 jederzeit genügend Reserven gegenüberstehen, was zu einer konstanten Funktionsgeschwindigkeit führt.

Um die Totzeit bis zum vollständigen Befüllen der Hydraulikschläuche 7, 8 weiter zu verringern, kann nach Anforderung einer Funktion die Pumpendrehzahl kurzzeitig deutlich überhöht werden. Volumenstrom Q_{2.1} zwischen Proportionalventil 11 und Zylinder 5 oder 6 und Druck p_{2.1} werden dadurch gleichmäßiger, und der Druck in den Leitungen 7, 8 wird kompensiert.

Generell gelten folgende Bezeichnungen: ${Q}_{1} > {Q}_{2}$ ${Q}_{1} < {Q}_{1.1}$ ${Q}_{2} \leq {Q}_{2.1}$ ${Q}_{2} < {Q}_{1.1}$ ${Q}_{1.1} > {Q}_{2.1}$ ${p}_{1} > {p}_{2}$ ${p}_{1.1} > {p}_{2.1}$ ${p}_{1} < {p}_{1.1}$ ${p}_{2} < {p}_{2.1}$

## Patentansprüche

1. Flurförderzeug mit einem Antriebsteil und einem Lastteil, wobei das Lastteil ein Hubgerüst aufweist, an dem ein Träger für eine Lastgabel höhenverstellbar geführt ist und dem Träger mindestens ein hydraulischer Verstellzylinder zugeordnet ist für eine
Verstellung der Lastgabel und wobei im Antriebsteil eine von einem Motor angetriebene Hydraulikpumpe (1) angeordnet ist, die über ein Proportionalventil und
Hydraulikschläuche mit dem Verstellzylinder verbunden ist, wobei die Lastgabel (42) seitlich verschiebbar und/oder in ihrer Neigung zur Horizontalen verschwenkt gelagert ist, der Verstellzylinder für die Verschiebung und/oder die Neigung vorgesehen ist und das Proportionalventil (11) am Träger (38) angebracht ist, und **dadurch gekennzeichnet, daß** am Antriebsteil (34) ein Schaltventil (10) angeordnet ist, das die Hydraulikschläuche (7, 8) wahlweise mit der Hydraulikpumpe (1) verbindet oder von dieser trennt.

2. Flurförderzeug nach Anspruch 1, **dadurch gekennzeichnet, daß** zwei Verstellzylinder (5, 6) über ein Proportionalventil (11) mit den Hydraulikschläuchen (7, 8) verbunden sind und das Proportionalventil (11) eine Neutralstellung und zwei Arbeitsstellungen aufweist, wobei jeweils eine Arbeitsstellung einem Verstellzylinder (5, 6) zugeordnet ist.

3. Flurförderzeug nach Anspruch 1 oder 2, **dadurch gekennzeichnet, daß** eine dem Proportionalventil (11) vorgeschaltete Druckwaage (2) ebenfalls am Träger (38) angeordnet ist.

4. Flurförderzeug nach einem der Ansprüche 1 bis 3, **dadurch gekennzeichnet, daß** eine Steuervorrichtung vorgesehen ist, die bei einer Betätigung eines Verstellzylinders (5, 6) den Pumpenmotor (1) so ansteuert, daß er kurzzeitig eine überhöhte Drehzahl aufweist.

## Claims

1. A floor conveyor with a drive portion and a load portion, wherein the load portion has a lifting scaffold, on which a carrier for a load fork or an attachment device is guided to be adjustable in height, and at least one hydraulic adjusting cylinder is assigned to the carrier for adjusting the load fork or a part on the attachment device, and wherein a hydraulic pump driven by a motor is arranged in the drive portion, which is connected to the adjusting cylinder via a proportional valve and hydraulic tubes, the load fork (42) being laterally shiftable and/or being hingedly mounted in its inclination towards the horizontal, and an adjusting cylinder being provided for shifting and/or for inclining and the proportional valve (11) being mounted on the carrier (38), **characterised in that** an on-off valve (10) is arranged on the drive portion (34), which selectively connects the hydraulic tubes (7, 8) to or disconnects them from the hydraulic pumps (1).

2. A floor conveyor according to claim 1, **characterised in that** the two adjusting cylinders (5, 6) are connected with the hydraulic tubes (7, 8) via a proportional valve (11), which has one neutral position and two working positions, wherein one working position is assigned to one adjusting cylinder at a time (5, 6).

3. A floor conveyor according to claim 1 or 2, **characterised in that** a pressure balance (2) connected upstream to the proportional valve (11) is also arranged on the carrier (38).

4. A floor conveyor according to any one of claims 1 to 3, **characterised in that** a control device is provided, which upon actuation of an adjusting cylinder (5, 6) triggers the pump motor (1) such that it has an excessive rotational speed for a short time.

## Revendications

1. Chariot de manutention, avec une partie d'entraînement et une partie de charge, dans lequel la partie de charge présente un cadre de levage, sur lequel un support pour une fourche de levage est guidé de façon ajustable en hauteur, et au moins un cylindre d'ajustage hydraulique est associé au support pour un ajustage de la fourche de levage, et dans lequel une pompe hydraulique (1) entraînée par un moteur est arrangée dans la partie d'entraînement et est reliée au cylindre d'ajustage à travers une soupape proportionnelle et des tuyaux hydrauliques, la fourche de levage (42) étant latéralement déplaçable et/ou montée de manière pivotante en l'inclinaison par rapport à la horizontale, le cylindre d'ajustage étant pourvu pour le déplacement et/ou l'inclinaison et la soupape proportionnelle (11) étant attachée au support (38), et **caractérisé en ce que** une soupape de commutation (10) est arrangée sur la partie d'entraînement (34) qui relie les tuyaux hydrauliques (7, 8) à la pompe hydraulique (1) ou les sépare de celle-ci au choix.

2. Chariot de manutention selon la revendication 1, **caractérisé en ce que** deux cylindres d'ajustage (5, 6) sont reliés aux tuyaux hydrauliques (7, 8) à travers une soupape proportionnelle (11), et que la soupape proportionnelle (11) a une position neutre et deux positions de travail, une seule position de travail étant associée à un seul cylindre d'ajustage (5, 6) respectif.

3. Chariot de manutention selon la revendication 1 ou 2, **caractérisé en ce que** une balance de pression (2), située en amont de la soupape proportionnelle (11), est aussi arrangée sur le support (38).

4. Chariot de manutention selon l'une quelconque des revendications 1 à 3, **caractérisé en ce que** un dispositif de commande est pourvu qui commande le moteur de pompe (1) tellement qu'il a un nombre de rotations surhaussé pour un temps bref quand le cylindre d'ajustage (5, 6) est actionné.
